# EUROPÄISCHE PATENTSCHRIFT

(11) **EP 0 023 880 B1**
(45) Veröffentlichungstag und Bekanntmachung des Hinweises auf die Patenterteilung: **09.11.1983**
(21) Anmeldenummer: 80730046.2
(22) Anmeldetag: 03.07.1980
(51) Int. Cl.: H01R 4/20

(54) **Presshülse für eine vorgefertigte Kabelgarnitur**
Crimping sleeve for a pre-fabricated cable fitting
Manchon de serrage pour une garniture de cable prefabriquée

(30) Priorität: 01.08.1979 DE 2931642; 20.09.1979 DE 2938133
(43) Veröffentlichungstag der Anmeldung: 11.02.1981
(73) Patentinhaber: SIEMENS AKTIENGESELLSCHAFT, 80333 München (DE)
(72) Erfinder: Goehlich, Lothar, D-1000 Berlin 42 (DE); Haug, Jürgen, D-1000 Berlin 21 (DE)

## Beschreibung

Die Erfindung liegt auf dem Gebiet der Montagetechnik für Starkstromkabel und ist bei der konstruktiven Ausgestaltung einer Preßhülse anzuwenden, mit der der Leiter eines Mittel-oder Hochspannungskabels in einer vorgefertigten Kabeigarnitur steckbar verbunden wird.

Um die Montage von Garnituren an Mittel- und Hochspannungskabeln zu vereinfachen, ist man bestrebt, vorgefertigte Bauteile einzusetzen. Dies gilt nicht nur für den das Kabelende oder die Kabeiverbindungsstelle umgebenden Isolierkörper, sondern auch für die Herstellung der Leiterverbindung.

Bei einer bekannten Verbindungsmuffe für kunststoffisolierte, geschirmte Starkstromkabel erfolgt die Verbindung der Leiter mit Hilfe von Preßhülsen, die mit einem Steckerteil versehen sind. Dabei ist der Außendurchmesser der einzelnen Preßhülse kleiner als der Außendurchmesser der Aderisolierung (US-A-3 571 783). Dies setzt bei den bekannten Preßhülsen aus Kupfer oder Aluminium entweder einen kleinen Leiterquerschnitt oder eine große Wandstärke der Isolierung voraus. Bei größeren Leiterquerschnitten und geringeren Isolierwandstärken sind diese Durchmesserverhältnisse jedoch nicht gegeben, da Preßhülsen aus Kupfer oder Aluminium mit Rücksicht auf die erforderlichen Kontaktkräfte eine bestimmte Wandstärke aufweisen müssen. Diese Wandstärke ist bei Preßhülsen aus Aluminium wegen der gegenüber Kupfer geringeren Festigkeit größer als bei Preßhülsen aus Kupfer.

Die erwähnten Durchmesserverhältnisse sind besonders bei vorgefertigten Garnituren zu beachten, deren Isolierkörper aus einem elastischen Material besteht und die eine Bohrung zur Aufnahme der Kabelader aufweisen, wobei der Durchmesser dieser Bohrung kleiner als der Aderdurchmesser ist. Bei einer bekannten Garnitur dieser Art, die für eine Kabelader mit kleinem Leiterquerschnitt vorgesehen ist, dient zur Leiterverbindung eine Preßhülse aus Aluminium, die mit einem Kontaktteil aus Kupfer verschweißt ist. Das Kontaktteil ist zur Aufnahme eines Kontaktstiftes mit einem Gewinde versehen (US-A-3 876 280).

Zur Verbindung von blanken elektrischen Leitern, die verhältnismäßig großen Zugbeanspruchungen unterworfen sind, ist an sich eine Preßhülse bekannt, deren eigentliches Preßteil aus Stahl besteht und die zur elektrischen Kontaktierung der Leiter in der Mitte mit einer Kupferhülse und zur Herstellung einer guten mechanischen Verbindung beidseitig angrenzend mit zwei Spannhülsen ausgekleidet ist (DE-B-1 072671). Weiterhin ist für Schaltadern bereits eine Preßhülse vorgeschlagen worden, die mit einem Steckerteil versehen ist und deren Preßteil aus einer inneren, weichen Kupferhülse und einer äußeren Stahlhülse besteht (EP-A-18 863 nach Art. 54(3), in Bezug auf Frankreich).

Ausgehend von einer Preßhülse mit den Merkmalen des Oberbegriffes des Anspruchs 1 liegt der Erfindung die Aufgabe zugrunde, durch eine konstruktive Ausgestaltung der Preßhülse sicherzustellen, daß für Kabeigarnituren mit einem elastischen Isolierkörper auch bei großen Leiterquerschnitten der äußere Durchmesser der Preßhülse kleiner als der äußere Durchmesser der Kabelader ist.

Zur Lösung dieser Aufgabe ist gemäß der Erfindung vorgesehen, daß die mit dem Steckerteil verbundene Preßhülse aus einer inneren Teilhülse aus Kupfer oder Aluminium und einer äußeren Teilhülse aus Stahl besteht.

Mit Hilfe dieser Ausgestaltung wird also erreicht, daß der äußere Durchmesser der Preßhülse auch bei größeren Leiterquerschnitten kleiner als der äußere Durchmesser der Aderisolierung ist. Die beiden Teilhülsen der zweischichtig ausgebildeten Preßhülse übernehmen dann einerseits im wesentlichen die mechanische Funktion der Preßhülse, andererseits im wesentlichen die elektrische Funktion.

Die zweischichtige Preßhülse kann auf zwei Wegen hergestellt werden. Man kann die einzelnen Schichten als selbständige Bauteile herstellen und sie aufeinander aufziehen. Man kann aber auch zweischichtiges Material verwenden, beispielsweise plattiertes, gerolltes oder geschweißtes Bandmaterial. Um die Preßkräfte beim Verformen der Hülse zu reduzieren, können im übrigen in der äußeren Hülsenschicht (Druckhülse) Ausnehmungen vorgesehen sein. Beim Verpressen der Preßhülse kann dann das weiche Kontaktierungsmaterial der inneren Hülsenschicht unter dem Druck der Werkzeugbakken in die Ausnehmungen der äußeren Hülsenschicht hineinfließen und auf diese Weise noch die gesamte Preßhülse versteifen.

Beim Verpressen der Preßhülse mittels Sechskantpressung entstehen scharfe Kanten, die die Innenwandung einer aufschiebbaren Garnitur verletzen können. Um eine solche Verletzung zu vermeiden, empfiehlt es sich, die Preßhülse nach dem Verpressen durch einen Schrumpfschlauch abzudecken.

Zwei Ausführungsbeispiele der neuen Preßhülse sind in den Figuren 1 und 2 dargestellt.

Fig. 1 zeigt eine Preßhülse 11, die mit einem Steckerteil 10. aus Kupfer versehen ist. Die Preßhülse selbst besteht aus einer inneren Teilhülse 12 aus Aluminium und einer äußeren Teilhülse 13 aus Stahl. Preßhülse 11 und Steckerteil 10 sind durch Reibschweißen miteinanderverbunden.

Gemäß Fig. 2 ist die zweischichtige Preßhülse 11 durch Kaltpreßschweißen mit einem Steckerteil 20 in Form einer Steckbuchse verbunden. Die Preßhülse 11 besteht ebenfalls aus einer inneren Teilhülse 12 aus Aluminium und einer darauf aufgezogenen äußeren Teilhülse 13 aus Stahl.

## Patentansprüche

1. Mit einem Steckerteil (10) stoffschlüssig verbundene Preßhülse (11) zur steckbaren elektrischen Verbindung des aus Kupfer oder Aluminium bestehenden Leiters eines Mittel-oder Hochspannungskabels innerhalb einer vorgefertigten Garnitur, bei der der Außendurchmesser der Preßhülse kleiner als der Außendurchmesser der den Leiter umgebenden Aderisolierung ist, dadurch gekennzeichnet, daß für Kabelgarnituren mit einem elastischen Isolierkörper die mit dem Steckerteil verbundene Preßhülse aus einer inneren Teilhülse (12) aus Kupfer oder Aluminium und einer äußeren Teilhülse (13) aus Stahl besteht.

2. Preßhülse nach Anspruch 1, dadurch gekennzeichnet, daß die Preßhülse (11) aus zweischichtigem, plattiertem, gerolltem, geschweißtem oder gezogenem Material zusammengesetzt ist.

## Claims

1. A pressure sleeve (11) which is materially bonded to a connector component (10) and serves for the electrical plug-in connection of the conductor of a medium- or high-voltage cable made of copper or aluminium inside a prefabricated fitting, the outer diameter of the pressure sleeve being smaller than the outer diameter of the core insulation which surrounds the conductor, characterised in that for cable fittings having an elastic insulating body, the pressure sleeve connected to the connection component consists of an inner sleeve part (12) made of copper or aluminium and an outer sleeve part (13) made of steel.

2. A pressure sleeve as claimed in Claim 1, characterised in that the pressure sleeve (11) is made of a two-layer, plated, rolled, welded or drawn material.

## Revendications

1. Manchon de serrage (11) relié d'une manière compatible du point de vue des matériaux à un élément de connexion (10), pour la connexion électrique par enfichage du conducteur, constitué par du cuivre ou de l'aluminium, d'un câble moyenne ou haute tension à l'intérieur d'une garniture préfabriquée, dans lequel le diamètre extérieur du manchon de serrage est plus faible que le diamètre extérieur de l'isolant qui entoure le conducteur, caractérisé par le fait que pour des garnitures de câbles comportant un corps isolant élastique, le manchon de serrage relié à l'élément de connexion est constitué par un manchon partiel intérieur (12) en cuivre ou en aluminium et par un manchon partiel extérieur (13) en acier.

2. Manchon de serrage suivant la revendication 1, caractérisé par le fait que le manchon de serrage (11) est fabriqué à partir d'un matériau à deux épaisseurs, plaqué, enroulé, soudé ou étiré.
